# EUROPÄISCHE PATENTSCHRIFT

(11) **EP 2 072 719 B1**
(45) Veröffentlichungstag und Bekanntmachung des Hinweises auf die Patenterteilung: **16.05.2012**
(21) Anmeldenummer: 08020493.6
(22) Anmeldetag: 26.11.2008
(51) Int. Cl.: E05B 17/00, E05B 65/20, E05B 17/20

(54) **Staub- und Diebstahlsicherung, Fahrzeugtüre sowie Fahrzeug mit einer Staub- und Diebstahlsicherung**
Anti-dust and anti-theft device, automobile doors and automobile with an anti-dust and anti-theft device
Protection contre la poussière et le vol, porte de véhicule ainsi que véhicule doté d'une protection contre la poussière et le vol

(30) Priorität: 21.12.2007 DE 102007062225
(43) Veröffentlichungstag der Anmeldung: 24.06.2009
(73) Patentinhaber: GM Global Technology Operations LLC, Detroit, MI 48265-3000 (US)
(72) Erfinder: Horneck, Michael, 65428 Rüsselsheim (DE)
(74) Vertreter: Strauss, Peter

(56) Entgegenhaltungen:
- DE-A1- 10 224 082
- DE-A1-102005 032 926
- FR-A1- 2 868 105
- GB-A- 2 282 181
- US-A1- 2005 073 158

## Beschreibung

### Technisches Gebiet

Die Erfindung betrifft eine Staub- und Diebstahlsicherung für eine Fahrzeugtür mit einer Fernentriegelungsstange, die durch eine Durchgangsöffnung eines Türblechs der Fahrzeugtüre geführt ist, wobei die Staub- und Diebstahlsicherung eine Staubdichtung und eine Diebstahlsicherung aufweist. Die Erfindung betrifft weiterhin eine Fahrzeugtüre sowie Fahrzeug mit einer Staub- und Diebstahlsicherung.

### Stand der Technik

Staub- und Diebstahlsicherungen der vorbezeichneten Art sind im Stand der Technik bekannt (Z.B. aus Dokument GB-A-2282 181). Derartige Staub- und Diebstahlsicherungen weisen eine Staubdichtung und eine Diebstahlsicherung auf, die jeweils als separate Bauteile ausgeführt sind. Diese Bauteile müssen an einem Türblech, insbesondere an einem Türinnenblech, das zwischen einem Türaußenblech und einer Türverkleidung der Tür angeordnet ist, montiert werden. Die Fernentriegelungsstange wird regelmäßig von einem Fernbetätigungsknopf oder -Hebel betätigt. Die Fernentriegelungsstange ist durch eine Durchgangsöffnung besagten Türbleches durchgeführt und verbindet den Fernbetätigungsknopf oder -Hebel mit dem Türschloss.

Bei Fahrzeugen ohne Diebstahlsicherung war bislang problematisch, dass die Fernentriegelungsstange im Bereich der Durchgangsöffnung abgewinkelt verläuft, wodurch ermöglicht wurde, mittels eines Hakens durch eine Abdichtung einer Fensterscheibe der Fahrzeugtüre hindurch den abgewinkelten Bereich der Fernentriegelungsstange zu greifen und anzuheben. Eine Diebstahlsicherung hierfür stellt regelmäßig eine Art Abdeckung oder Kappe dar, die den Bereich des Knicks der Fernentriegelungsstange nach oben wie ein Dach abdeckt und somit das Eingreifen eines Hakens in den Knick verhindert. Der Haken rutscht über die Diebstahlsicherung ab in einen Bereich, in den er nicht mehr eingreifen kann.

Zur Abdichtung des durch Türaußenblech und Türblech gebildeten Zwischenraumes gegen Staub ist auf der anderen Seite eine Staubdichtung erforderlich, da durch in der Türverkleidung befindliche Öffnungen Staub in diesen Bereich eintreten kann, was langfristig zu einem Ausfall der im Türinnenbereich befindlichen Elemente wie Schließanlage sowie Fensterheber führen kann.

Im Stand der Technik ist bekannt, Staubdichtung und Diebstahlsicherung als separate Bauteile auszubilden. Die Diebstahlsicherung muss dabei einer dem Türinnenraum, also dem Raum zwischen Türblech und Türaußenblech zugewandten Seite an der Durchgangsöffnung des Türbleches positioniert werden und mittels Befestigungsmitteln an dem Türblech befestigt werden. Hierzu werden im Stand der Technik regelmäßig Schrauben verwendet, die durch das Türblech hindurch in die Diebstahlsicherung eingreifen. Die Montage der Diebstahlsicherung ist für den Monteur aufwendig, da der Türinnenraum schwer zu erreichen ist. Weiterhin muss die Diebstahlsicherung sehr genau positioniert werden, damit die Fernentriegelungsstange innerhalb ihres Hubbereichs nicht an der Diebstahlsicherung anschlägt. Die Staubabdichtung wird dann von einer dem Fahrzeuginnenraum zugewandten Seite auf die Durchgangsöffnung aufgesetzt. Zur Anbringung der Staub- und Diebstahlsicherung sind also zumindest drei Arbeitsschritte notwendig: Positionieren der Diebstahlsicherung, Befestigen der Diebstahlsicherung am Türblech sowie Aufsetzen der Staubdichtung. Der Montageaufwand ist erheblich.

Problematisch ist weiterhin, dass die Staubdichtung nur mittels relativ klein dimensionierter Befestigungsmittel an der Durchgangsöffnung befestigbar sind. Im Betrieb des Fahrzeuges kann sich die Staubabdichtung bedingt durch Vibrationen und Erschütterungen bei Betätigung der Tür und im Fahrbetrieb lösen, wodurch eine Staubabdichtung des Türzwischenraumes nicht mehr gewährleistbar ist.

Ein weiteres Problem herkömmlicher Staub- und Diebstahlsicherungen ist, dass der Türinnenraum durch eine sogenannte Wasserfolie gegen Feuchtigkeit abgedichtet werden muss. Aufgrund des Hubes der Fernbetätigungsstange ist es jedoch erforderlich, die Durchgangsöffnung vergleichsweise groß zu dimensionieren. Bedingt durch die Anbringung der herkömmlichen Staubund Diebstahlsicherung, insbesondere der Verhakung der Diebstahlsicherung an der Durchgangsausnehmung ist die Klebefläche der Wasserfolie an dem Türblech im Bereich der Durchgangsausnehmung stark reduziert. Dies bedingt Schwierigkeiten der Abdichtung, was zu einer vorzeitigen Korrosion der Bauteile im Türinnenbereich sowie zu einem Eindringen von Feuchtigkeit in den Fahrzeuginnenraum führen kann.

### Aufgabe

Aufgabe der Erfindung ist es damit, eine Staub- und Diebstahlsicherung anzugeben, die einerseits leichter montiert werden kann als herkömmliche Staub- und Diebstahlsicherungen, die andererseits eine unverlierbare Befestigung der Staubsicherung erlaubt und die darüber hinaus eine ausreichende Abdichtung des Türinnenraums erlaubt.

### Darstellung der Erfindung

Die Aufgabe wird gelöst durch eine Staub- und Diebstahlsicherung gemäß Anspruch 1.

Eine erfindungsgemäße Staub- und Diebstahlsicherung für eine Fahrzeugtür mit einer Fernentriegelungsstange, die durch eine Durchgangsöffnung eines Türblechs der Fahrzeugtüre geführt ist, weist eine Staubdichtung und eine Diebstahlsicherung auf. Erfindungsgemäß ist vorgesehen, dass Staubdichtung und Diebstahlsicherung als einteilig montierbare Staub- und Diebstahlsicherung ausgebildet sind. Staubabdichtung und Diebstahlsicherung bilden erfindungsgemäß somit eine Baugruppe, die vormontiert an die Montagelinie gebracht wird und die dort in einem einzigen Arbeitsgang an der Durchgangsausnehmung montierbar ist.

Durch die Montage in einem einzigen Schritt lässt sich der notwendige Arbeitsaufwand zur Montage der Staub- und Diebstahlsicherung erheblich reduzieren. Dadurch, dass die Diebstahlsicherung nicht mehr separat an der Durchgangsöffnung angebracht werden muss, entfallen zusätzlich die Probleme mit der Wasserfolie, die ganzflächig an dem Türblech angebracht werden kann. Weiterhin erlaubt die Ausgestaltung der Staubund Diebstahlsicherung als einteilig zu montierende Baugruppe eine problemlose Festlegung der Staubdichtung an der Durchgangsöffnung, sodass die Staubdichtung unverlierbar ist.

Eine erste vorteilhafte Ausgestaltung der Erfindung sieht vor, dass Staubdichtung und Diebstahlsicherung als separate Bauteile ausgebildet sind, die vor der Montage der Staub- und Diebstahlsicherung an der Durchgangsöffnung aneinander festlegbar sind. Dies erlaubt die Auswahl geeigneter Materialien für Staubdichtung und Diebstahlsicherung, wobei die Staubdichtung üblicherweise zumindest abschnittsweise aus einem elastomeren Material gebildet ist und die Diebstahlsicherung aus einem formfesten Material, das bei üblicherweise auf die Diebstahlsicherung einwirkenden Kräften keine erheblichen Deformationen erkennen lässt.

Bevorzugt sind Staubdichtung und Diebstahlsicherung über Befestigungsmittel aneinander festlegbar. Auf diese Weise lässt sich eine kombinierte Staub- und Diebstahlsicherungsbaugruppe besonders leicht herstellen.

Als geeignete Befestigungsmittel haben sich Rastmittel an der Staubdichtung und entsprechende Gegenrastmittel an der Diebstahlsicherung erwiesen, wobei Rastmittel und Gegenrastmittel bei der Montage der Staub- und Diebstahlsicherungseinheit miteinander in Wirkstellung treten. Auf diese Weise lassen sich Staubdichtung und Diebstahlsicherung zuverlässig aneinander befestigen, wobei entsprechend ausgelegte Rastmittel, bevorzugt als umlaufende Rastmittel in Form von formschlüssig ineinandergreifenden umlaufenden Auskragungen eine besonders gute Abdichtung der kombinierten Staub- und Diebstahlsicherung ermöglichen. Darüber hinaus ist die Verbindung der Staubdichtung und der Diebstahlsicherung über Rast- und Gegenrastmittel bevorzugt lösbar, wodurch im Falle eines Defektes einer der Bauteile, beispielsweise der Staubdichtung, eine leichte und kostengünstige Reparatur der Staub- und Diebstahlsicherung ermöglicht wird.

Weitere vorteilhafte Befestigungsmittel können Schrauben, Nieten und/oder Verklebungen darstellen, mittels derer Staubdichtung und Diebstahlsicherung aneinander befestigbar sind.

Nach einer weiteren vorteilhaften Ausgestaltung ist vorgesehen, dass die Diebstahlsicherung als durch die Durchgangsöffnung des Türblechs ragendes Bauteil ausgebildet ist. Auf diese Weise lässt sich die Staub- und Diebstahlsicherung besonders leicht von einer dem Fahrzeuginnenraum der Fahrzeugtüre montieren.

Weiterhin kann mit Vorteil vorgesehen werden, dass die Diebstahlsicherung in Montageausrichtung betrachtet, eine in Fahrzeughochachse nach oben ausgerichtete Abdeckfläche aufweist. Auf diese Weise lässt sich eine besonders leichte Absicherung der Fernentriegelungsstange nach oben gegen Haken oder dergleichen erreichen. Die Abdeckfläche kann bevorzugt abgeschrägt oder abgerundet nach Art eines Daches oder einer Viertelkugel oder dergleichen ausgestaltet sein, wodurch sich eine besonders zuverlässige Ablenkung eines von oben eingebrachten Hakens erreichen lässt.

Bevorzugt ist vorgesehen, dass die Diebstahlsicherung in Montageausrichtung betrachtet eine in Fahrzeughochachse nach unten ausgerichtete Öffnung aufweist, durch die die Fernentriegelungsstange ohne weiteres durchgeführt werden kann. Auf diese Weise lässt sich eine Diebstahlsicherung angeben, bei der der notwendige Knick oder die notwendige Biegung der Fernentriegelungsstange in einem durch Türblech und Diebstahlsicherung gebildeten Innenraumes angeordnet ist. Eine Öffnung der Türe über einen Haken wird somit zuverlässig vermieden.

Eine weitere vorteilhafte Ausgestaltung der Staub- und Diebstahlsicherung sieht vor, dass die Staubabdichtung eine Durchgangsöffnung aufweist, die in Betätigungsrichtung mindestens so groß ist wie ein Betätigungshub der Fernentriegelungsstange. Auf diese Weise lässt sich die Fernentriegelung besonders leicht betätigen.

Eine vorteilhafte Ausgestaltung der Staubabdichtung sieht vor, dass die Durchgangsöffnung durch zwei in Ruhestellung aneinanderliegende Staublippen staubdicht abgeschlossen wird. Diese Staublippen umgreifen die Fernentriegelungsstange und umschließen diese dicht. Die Staublippen sind bevorzugt flexibel ausgebildet, wodurch sich erreichen lässt, dass sich die Staublippen der Fernentriegelungsstange optimal anpassen. Die Staublippen können bevorzugt mit ihren Stirnflächen aneinander liegen, wodurch sich eine besonders leichte Herstellung der Staubabdichtung erreichen lässt, da die Staublippen durch Aufstanzen oder Schneiden aus einem Vollmaterial hergestellt werden können. Mit Vorteil kann weiterhin vorgesehen sein, dass die Staublippen mit Seitenflächen aneinander liegen, wodurch sich eine größere Kontaktfläche der Staublippen und eine besonders gute Staubabdichtung erreichen lässt.

Bevorzugt weist die Staub- und Diebstahlsicherung Befestigungsmittel zur Befestigung der Staub- und Diebstahlsicherung an dem Türblech auf. Auf diese Weise lässt sich die Staub- und Diebstahlsicherung besonders leicht an dem Türblech festlegen.

Eine bevorzugte Ausgestaltung der Befestigungsmittel sieht vor, dass diese als Rastmittel ausgebildet sind, die das Türblech durch die Durchgangsöffnung hindurch formschlüssig umgreifen können. Auf diese Weise lässt sich die Staub- und Diebstahlsicherung besonders leicht an dem Türblech montieren, da die kombinierte Staub- und Diebstahlsicherung lediglich von einer dem Türinnenraum zugewandten Seite des Türbleches in die Durchgangsöffnung des Türbleches eingesetzt werden müssen, bis die Rastmittel das Türblech im Bereich der Durchgangsöffnung umgreifen. Die Montage kann somit mit einem einzelnen einfachen Schritt am Band vorgenommen werden.

Weitere mögliche vorteilhafte Ausgestaltungen der Befestigungsmittel sieht vor, dass diese als Schrauben, Nieten und/oder Verklebung ausgebildet sind, die jeweils eine besonders einfache Montage der Staub- und Diebstahlsicherung an dem Türblech ermöglichen.

Bevorzugt ist die Staubabdichtung derart gestaltet, dass sei einen die Durchgangsöffnung des Türblechs vollumfänglich verschließende Auskragung aufweist, wodurch sich die Abdichtung der Durchgangsöffnung des Türblechs gegen Staub und Feuchtigkeit weiter verbessern lässt.

Alternativ zu einer Fernentriegelungsstange ist die Staub- und Diebstahlsicherung auch mit Vorzug bei über Betätigungszüge fernbetätigbare Schlösser einsetzbar. Hierfür können ggf. Umlenkmittel an der Staub- und Diebstahlsicherung vorgesehen werden, die zur Umlenkung des Betätigungszuges durch die Durchgangsöffnung des Türblechs erforderlich sind. Die Betätigungszüge können dabei in Zughüllen geführt sein oder ohne Zughüllen geführt sein.

Die Erfindung ist darüber hinaus mit Vorteil einsatzbar bei Fernentriegelungsvorrichtungen, die eine Fernentriegelung über eine im Bereich einer Fensteröffnung angeordneten Fernbetätigung oder einer in der Türverkleidung, beispielsweise im Bereich eines Türzuziehgriffes angeordneten Fernbetätigung einsetzbar.

Ein unabhängiger Gedanke der Erfindung sieht eine Fahrzeugtüre mit einer zuvor beschriebenen Staub- und Diebstahlsicherung vor.

Ein weiterer unabhängiger Gedanke der Erfindung betrifft ein Fahrzeug, insbesondere ein Personenkraftfahrzeug oder Lastkraftfahrzeug mit einer entsprechenden Staub- und Diebstahlsicherung vor.

Weitere Ziele, Merkmale sowie vorteilhafte Anwendungsmöglichkeiten der Erfindung ergeben sich aus der nachfolgenden Beschreibung eines Ausführungsbeispiels anhand der Zeichnungen. Dabei bilden sämtliche beschriebenen und/oder bildlich dargestellten Merkmale in ihrer sinnvollen Kombination den Gegenstand der vorliegenden Erfindung, auch unabhängig von den Patentansprüchen und deren Rückbezügen.

### Kurzbeschreibung der Figuren

Es zeigen:
- Figur 1: eine schematische perspektivische Ansicht einer mon- tierten Staub- und Diebstahlsicherung;
- Figuren 2a, b: eine herkömmliche Staub- und Diebstahlsicherung nach dem Stand der Technik in Explosionsdarstellung und in Montagedarstellung;
- Figur 3: eine erfindungsgemäße Staub- und Diebstahlsicherung in Montagedarstellung;
- Figur 4: eine erfindungsgemäße Staub- und Diebstahlsicherung in Explosionsdarstellung und
- Figuren 5a, b: zwei unterschiedliche schematische perspektivi- sche Darstellungen der erfindungsgemäßen Staub- und Diebstahlsicherung.

### Ausführungsbeispiel

Figur 1 zeigt eine erfindungsgemäße Staub- und Diebstahlsicherung 2 in einem an einem Türblech 4 einer Fahrzeugtüre montierten Zustand. Das Türblech 4 weist eine einem durch Türblech 4 und Türaußenblech zugewandte Innenseite 4.1 und eine dem Fahrzeuginnenraum zugewandte Außenseite 4.2 auf.

Die erfindungsgemäße Staub- und Diebstahlsicherung 2 weist eine Staubdichtung 6 sowie eine Diebstahlsicherung 8 auf. Staubdichtung 6 und Diebstahlsicherung 8 bilden, wie in den Figuren 3 bis 5a dargestellt ist, eine einteilige Baugruppe, die von der Außenseite 4.2 des Türblechs 4 montierbar ist.

Eine als Schlitz ausgestaltete Durchgangsöffnung 10 der Staubdichtung 6 ist von einer Fernentriegelungsstange 12 durchgriffen. Die Fernentriegelungsstange 12 ist in zwei Positionen 12.a und 12.b gleichzeitig dargestellt. Die Ausrichtung gemäß 12.a entspricht dabei einer Verriegelungsstellung des Türschlosses und die Ausrichtung gemäß 12.b einer Entriegelungsstellung des Türschlosses. Die Durchgangsöffnung 10 wird dabei an zwei unterschiedlichen Positionen durchgriffen. Die Durchgangsöffnung 10 der Staubdichtung ist aus einem elastomeren Material gestaltet, die es erlaubt, dass die Staublippen 14, 16 sich um die Fernentriegelungsstange 12 schmiegen. Die Länge der schlitzförmigen Durchgangsöffnung 10 ist dabei mindestens so groß wie ein zur Betätigung des Schlosses notwendiger Hub der Fernentriegelungsstange 12.

Figur 2a zeigt eine herkömmliche Staub- und Diebstahlsicherung 20 in einer Explosionsdarstellung. Die Staub- und Diebstahlsicherung 20 ist dreiteilig ausgebildet und weist eine Staubdichtung 22, eine Diebstahlsicherung 24 sowie eine Schraube 26 auf.

Figur 2b verdeutlicht, wie die herkömmliche Staub- und Diebstahlsicherung 20 an einer Durchgangsausnehmung 28 des Türblechs 4 montiert werden muss. Von der Innenseite 4.1 des Türblechs 4 aus muss die herkömmliche Diebstahlsicherung 24 an der Durchgangsausnehmung 28 positioniert werden und mittels der Schraube 26 von der Türaußenseite 4.2 aus befestigt werden. Hierzu ist in der Diebstahlsicherung 24 eine entsprechende Ausnehmung 30 für die Schraube 26 vorgesehen.

Nach der Montage der Diebstahlsicherung wird von der Außenseite 4.2 aus betrachtet die Staubdichtung 22 aufgesetzt. Zur Befestigung der Staubdichtung 22 an der Durchgangsausnehmung weist diese einen umlaufenden Vorsprung 32 auf.

Figur 3 zeigt die Montage einer erfindungsgemäßen Staub- und Diebstahlsicherung 2 an der Durchgangsausnehmung 28 des Türblechs 4. Die Staubdichtung 2 wird von der Türaußenseite 4.2 in die Durchgangsausnehmung 28 eingeführt, wobei die Diebstahlsicherung 8 die Ausnehmung 28 des Türblechs 4 durchgreift. Zur Festlegung der erfindungsgemäßen Staub- und Diebstahlsicherung 2 sind Rastmittel 40 an der Staub- und Diebstahlsicherung 2 vorgesehen, die nach dem Einsetzen der Staubund Diebstahlsicherung 2 in die Ausnehmung 28 in Pfeilrichtung das Türblech 4 formschlüssig umgreifen und mit dem Türblech 4 verrasten. Auf diese Weise ist die Staub- und Diebstahlsicherung 2 an dem Türblech festgelegt.

Figur 4 zeigt eine Explosionsdarstellung der erfindungsgemäßen Staub- und Diebstahlsicherung 2. Diebstahlsicherung 8 und Staubdichtung 6 sind als separate Bauteile aus ihrem jeweiligen Einsatzzweck entsprechenden Materialien hergestellt. Diebstahlsicherung 8 und Staubdichtung 6 werden vor der Montage (Figur 3) aneinander festgelegt, beispielsweise über in Figur 4 und Figur 5b zu erkennende Rast- und Gegenrastmittel 42, mittels derer Staubkappe 6 und Diebstahlsicherung 8 aneinander verrastbar sind.

Die Diebstahlsicherung 8 weist eine Abdeckfläche 46 auf, die in Montageausrichtung der Staub- und Diebstahlsicherung 2 nach oben angeordnet ist. Nach unten hinten weist die Diebstahlsicherung 8 eine Öffnung 48 zum Durchgreifen der Fernentriegelungsstange 12 auf.

Figur 5a zeigt die erfindungsgemäße Staub- und Diebstahlsicherung 2 in montierter Darstellung. Die Staubdichtung 6 ist aus einem elastomeren Vollmaterial hergestellt, in das durch Schneiden die Staublippen 14, 16 sowie die Durchgangsöffnung 10 ausgebildet sind.

Figur 5b zeigt eine rückwärtige Ansicht der erfindungsgemäßen Staub- und Diebstahlsicherung 2. Die Staubdichtung 6 weist einen umlaufenden Rand 50 auf, der in Montagestellung die Ausnehmung 28 des Türblechs 4 vollständig umschließt. Durch das elastomere Material der Staubdichtung 6 kann der Rand 50 so gestaltet werden, dass er in montiertem Zustand gegen die Außenseite 4.2 des Türblechs 4 verpresst ist.

### Bezugszeichenliste

- 2: Staub- und Diebstahlsicherung
- 4: Türblech
- 4.1: Innenseite des Türblechs
- 4.2: Außenseite des Türblechs
- 6: Staubdichtung
- 8: Diebstahlsicherung
- 10: Durchgangsöffnung der Staubdichtung
- 12: Fernentriegelungsstange
- 12.a: Fernentriegelungsstange in Verriegelungsstellung
- 12.b: Fernentriegelungsstange in Entriegelungsstellung
- 14,: Staublippen
- 16:
- 20: Staub- und Diebstahlsicherung
- 22: Staubdichtung
- 24: Diebstahlsicherung
- 26: Schraube
- 28: Durchgangsöffnung
- 30: Ausnehmung
- 32: Vorsprung
- 40: Rastmittel
- 42: Rastmittel
- 44: Gegenrastmittel
- 46: Abdeckfläche
- 48: Öffnung
- 50: Rand

- Y: Fahrzeughochachse

## Patentansprüche

1. Staub- und Diebstahlsicherung für eine Fahrzeugtür mit einer Fernentriegelungsstange (12), die durch eine Durchgangsöffnung (28) eines Türblechs (4) der Fahrzeugtüre geführt ist, mit einer Staubdichtung (6) und einer Diebstahlsicherung (8), **dadurch gekennzeichnet, dass** Staubdichtung (6) und Diebstahlsicherung (8) als einteilig montierbare Staub- und Diebstahlsicherung (2) ausgebildet sind.

2. Staub- und Diebstahlsicherung nach Anspruch 1, **dadurch gekennzeichnet, dass** Staubdichtung (6) und Diebstahlsicherung (8) als separate Bauteile ausgebildet sind, die vor der Montage der Staub- und Diebstahlsicherung (2) an der Durchgangsöffnung (28) aneinander festlegbar sind.

3. Staub- und Diebstahlsicherung nach einem der vorangegangenen Ansprüche, **dadurch gekennzeichnet, dass** Staubdichtung (6) und Diebstahlsicherung (8) über Befestigungsmittel (40, 42, 44) aneinander festlegbar sind.

4. Staub- und Diebstahlsicherung nach Anspruch 3, **dadurch gekennzeichnet, dass** die Befestigungsmittel (42, 44) Rastmittel (42) an der Staubdichtung (6) und entsprechende Gegenrastmittel (44) an der Diebstahlsicherung (8) aufweisen. die zusammenwirken können.

5. Staub- und Diebstahlsicherung nach Anspruch 3, **dadurch gekennzeichnet, dass** die Befestigungsmittel als Schrauben, Nieten und/oder Verklebung ausgebildet sind.

6. Staub- und Diebstahlsicherung nach einem der vorangegangenen Ansprüche, **dadurch gekennzeichnet, dass** die Diebstahlsicherung (8) als durch die Durchgangsöffnung (28) ragendes Bauteil ausgebildet ist.

7. Staub- und Diebstahlsicherung nach einem der vorangegangenen Ansprüche, **dadurch gekennzeichnet, dass** die Diebstahlsicherung (8) in Montageausrichtung eine in Fahrzeughochachse (Z) nach oben ausgerichtete Abdeckfläche (46) aufweist.

8. Staub- und Diebstahlsicherung nach einem der vorangegangenen Ansprüche, **dadurch gekennzeichnet, dass** die Diebstahlsicherung (8) in Montageausrichtung eine in Fahrzeughochachse (Z) nach unten ausgerichtete Öffnung (48) aufweist.

9. Staub- und Diebstahlsicherung nach einem der vorangegangenen Ansprüche, **dadurch gekennzeichnet, dass** die Staubabdichtung (6) eine Durchgangsöffnung (10) aufweist, die in Betätigungsrichtung mindestens so groß ist wie ein Betätigungshub der Fernentriegelungsstange (12).

10. Staub- und Diebstahlsicherung nach Anspruch 9, **dadurch gekennzeichnet, dass** die Durchgangsöffnung (10) durch zwei in Ruhestellung aneinanderliegende Staublippen (14, 16) staubdicht verschlossen wird.

11. Staub- und Diebstahlsicherung nach einem der vorangegangenen Ansprüche, **dadurch gekennzeichnet, dass** die Staubund Diebstahlsicherung (2) Befestigungsmittel (40) zur Befestigung an dem Türblech (4) aufweisen.

12. Staub- und Diebstahlsicherung nach Anspruch 11, **dadurch gekennzeichnet, dass** die Befestigungsmittel (2) als Rastmittel (40) ausgebildet sind, die das Türblech (4) durch die Durchgangsöffnung (28) hindurch formschlüssig umgreifen können, oder dass die Befestigungsmittel als Schrauben, Nieten und/oder Verklebung ausgebildet sind.

13. Staub- und Diebstahlsicherung nach einem der vorangegangenen Ansprüche, **dadurch gekennzeichnet, dass** die Staubabdichtung (6) einen die Durchgangsöffnung (28) des Türblechs (4) vollumfänglich umschließenden Rand (50) aufweist.

14. Fahrzeugtüre mit einer Staub- und Diebstahlsicherung (2) nach einem der vorangegangenen Ansprüche.

15. Fahrzeug, insbesondere Personenkraftfahrzeug mit einer Staub- und Diebstahlsicherung (2) nach einem der vorangegangenen Ansprüche.

## Claims

1. An anti-dust and anti-theft device for a vehicle door, comprising a remote unlocking rod (12) which is guided through a through-opening (28) of a door panel (4) of the vehicle door, a dust seal (6) and an anti-theft device (8), **characterized in that** the dust seal (6) and the anti-theft device (8) are arranged as an integrally mountable anti-dust and anti-theft device (2).

2. An anti-dust and anti-theft device according to claim 1, **characterized in that** the dust seal (6) and the anti-theft device (8) are arranged as separate components which can be fixed to each other prior to the mounting of the anti-dust and anti-theft device (2) on the through-opening (28).

3. An anti-dust and anti-theft device according to one of the preceding claims, **characterized in that** the dust seal (6) and the anti-theft device (8) can be fixed to each other by way of fastening means (40, 42, 44).

4. An anti-dust and anti-theft device according to claim 3, **characterized in that** the fastening means (42, 44) comprise snap-in means (42) on the dust seal (6) and respective mating snap-in means (44) on the anti-theft device (8), which snap-in means can cooperate with each other.

5. An anti-dust and anti-theft device according to claim 3, **characterized in that** the fastening means are arranged as screws, rivets and/or gluing.

6. An anti-dust and anti-theft device according to one of the preceding claims, **characterized in that** the anti-theft device (8) is arranged as a component that protrudes through the through-opening (28).

7. An anti-dust and anti-theft device according to one of the preceding claims, **characterized in that** the anti-theft device (8) comprises a cover area (46) in the mounting alignment which is aligned upwardly in the vertical axis (Z) of the vehicle.

8. An anti-dust and anti-theft device according to one of the preceding claims, **characterized in that** the anti-theft device (8) comprises an opening (48) in the mounting alignment which is aligned downwardly in the vertical axis (Z) of the vehicle.

9. An anti-dust and anti-theft device according to one of the preceding claims, **characterized in that** the dust seal (6) comprises a through-opening (10) which in the direction of actuation is at least as large as the actuation stroke of the remote unlocking rod (12).

10. An anti-dust and anti-theft device according to claim 9, **characterized in that** the through-opening (10) is sealed in a dust-proof manner by two dust lips (14, 16) which rest on each other in the idle position.

11. An anti-dust and anti-theft device according to one of the preceding claims, **characterized in that** the anti-dust and anti-theft device (2) comprises fastening means (40) for fastening to the door panel (4).

12. An anti-dust and anti-theft device according to claim 11, **characterized in that** the fastening means (2) are arranged as snap-in means (40) which are capable of encompassing the door panel (4) through the through-opening (28) in an interlocking manner, or that the fastening means are arranged as screws, rivets and/or gluing.

13. An anti-dust and anti-theft device according to one of the preceding claims, **characterized in that** the dust seal (6) has an edge (50) which encloses the through-opening (28) of the door panel (4) over the entire circumference.

14. A vehicle door with an anti-dust and anti-theft device (2) according to one of the preceding claims.

15. A vehicle, especially a passenger car, comprising an anti-dust and anti-theft device (2) according to one of the preceding claims.

## Revendications

1. Protection anti-poussière et antivol pour une porte de véhicule avec une barre de déverrouillage à distance (12) qui est passée à travers une ouverture traversante (28) d'une tôle de porte (4) de la porte de véhicule, avec un joint anti-poussière (6) et un antivol (8), **caractérisée en ce que** le joint anti-poussière (6) et l'antivol (8) sont conçus comme une protection anti-poussière et antivol (2) pouvant être montée d'un seul tenant..

2. Protection anti-poussière et antivol selon la revendication 1, **caractérisée en ce que** le joint anti-poussière (6) et l'antivol (8) sont conformés comme des composants séparés qui peuvent être fixés l'un à l'autre avant le montage de la protection anti-poussière et antivol (2) sur l'ouverture traversante (28).

3. Protection anti-poussière et antivol selon l'une des revendications précédentes, **caractérisée en ce que** le joint anti-poussière (6) et l'antivol (8) peuvent être fixés l'un à l'autre à l'aide de moyens de fixation (40, 42, 44).

4. Protection anti-poussière et antivol selon la revendication 3, **caractérisée en ce que** les moyens de fixation (42, 44) présentent des moyens d'enclenchement (42) sur le joint anti-poussière (6) et des moyens d'enclenchement opposés (44) correspondants sur l'antivol (8), qui peuvent coopérer.

5. Protection anti-poussière et antivol selon la revendication 3, **caractérisée en ce que** les moyens de fixation sont conformés comme des vis, des rivets et/ou un collage.

6. Protection anti-poussière et antivol selon l'une des revendications précédentes, **caractérisée en ce que** l'antivol (8) est formé comme un composant dépassant à travers l'ouverture traversante (28).

7. Protection anti-poussière et antivol selon l'une des revendications précédentes, **caractérisée en ce que** l'antivol (8) présente une surface de couverture (46) orientée vers le haut sur l'axe vertical du véhicule (Z) dans l'orientation de montage.

8. Protection anti-poussière et antivol selon l'une des revendications précédentes, **caractérisée en ce que** l'antivol (8) présente une ouverture (48) orientée vers le bas sur l'axe vertical du véhicule (Z) dans l'orientation de montage.

9. Protection anti-poussière et antivol selon l'une des revendications précédentes, **caractérisée en ce que** le joint anti-poussière (6) présente une ouverture traversante (10) qui est au moins aussi grande dans le sens d'actionnement qu'une course d'actionnement de la barre de déverrouillage à distance (12).

10. Protection anti-poussière et antivol selon la revendication 9, **caractérisée en ce que** l'ouverture traversante (10) est obturée de façon étanche à la poussière par deux lèvres anti-poussière (14, 16) posées l'une sur l'autre dans la position de repos.

11. Protection anti-poussière et antivol selon l'une des revendications précédente, **caractérisée en ce que** la protection anti-poussière et antivol (2) présente des moyens de fixation (40) pour la fixation sur la tôle de porte (4).

12. Protection anti-poussière et antivol selon la revendication 11, **caractérisée en ce que** les moyens de fixation (2) sont conformés comme des moyens d'enclenchement (40) qui peuvent entourer la tôle de porte (4) en correspondance de forme à travers l'ouverture traversante (28) ou **en ce que** les moyens de fixation sont conformés comme des vis, des rivets et/ou un collage.

13. Protection anti-poussière et antivol selon l'une des revendications précédentes, **caractérisée en ce que** le joint anti-poussière (6) présente un bord (50) qui entoure complètement l'ouverture traversante (28) de la tôle de porte (4).

14. Porte de véhicule avec une protection anti-poussière et antivol (2) selon l'une des revendications précédentes.

15. Véhicule, en particulier véhicule à moteur pour le transport de personnes, avec une protection anti-poussière et antivol (2) selon l'une des revendications précédentes.
